# EUROPÄISCHE PATENTSCHRIFT

(11) **EP 1 197 333 B1**
(45) Veröffentlichungstag und Bekanntmachung des Hinweises auf die Patenterteilung: **01.03.2006**
(21) Anmeldenummer: 00122461.7
(22) Anmeldetag: 13.10.2000
(51) Int. Cl.: B41F 35/00, B41F 5/24

(54) **Flexodruckmaschine mit Waschvorrichtung für den Gegendruckzylinder**
Flexographic printing press with a washing device for the impression cylinder
Machine d'impression flexographique avec un dispositif de nettoyage pour le cylindre d'impression

(43) Veröffentlichungstag der Anmeldung: 17.04.2002
(73) Patentinhaber: Fischer & Krecke GmbH & Co., 33609 Bielefeld (DE)
(72) Erfinder: Terstegen, Manfred, 33613 Bielefeld (DE); Kolbe, Wilfried Dr., 21483 Gülzow (DE); Schirrich, Klaus, 33729 Bielefeld (DE); Steinmeier, Bodo, 33739 Bielefeld (DE); Grüter, Lars, 33803 Steinhagen (DE)
(74) Vertreter: TER MEER - STEINMEISTER & PARTNER GbR

(56) Entgegenhaltungen:
- US-A- 5 787 811

## Beschreibung

Die Erfindung betrifft eine Flexodruckmaschine mit einem Gegendruckzylinder und mindestens einem Farbwerk, das einen an den Gegendruckzylinder anstellbaren, auswechselbaren Druckzylinder, eine an den Druckzylinder anstellbare Rasterwalze und eine an die Rasterwalze anstellbare Kammerrakel aufweist.

Bei einer solchen Druckmaschine sind die Druckzylinder und in der Regel auch die Rasterwalzen der verschiedenen Farbwerke auswechselbar, damit die Maschine für unterschiedliche Druckaufträge umgerüstet werden kann. In EP-A-0 769 373 wird eine Flexodruckmaschine beschrieben, bei der ein besonders einfacher Druckzylinderwechsel dadurch ermöglicht wird, daß der eigentliche Druckzylinder als eine Hülse, ein sogenanntes Sleeve ausgebildet ist, das lösbar auf einer im Maschinengestell gehaltenen Achse angeordnet ist und sich axial von dieser Achse abziehen läßt. Aus US-A-3 378 902 ist ein System bekannt, das es gestattet, das Sleeve hydraulisch auf der Achse festzuspannen. Weitere Beispiele für Druckmaschinen, bei denen ein einfaches Auswechseln des Druckzylinders und der Rasterwalze möglich ist, werden in EP-A-0 812 681 und in der Europäischen Patentanmendung 99 119 764.1 beschrieben. Aus EP-A-1 010 522 ist ein Roboter bekannt, mit dem sich der Zylinderwechsel automatiesieren läßt.

Während bei herkömmlichen Flexodruckmaschinen die Antriebe des Gegendruckzylinders und der Druckzylinder der einzelnen Farbwerke mechanisch miteinander gekoppelt sind, beschreibt EP-A-1 000 737 eine Flexodruckmaschine mit Einzelantrieb, bei der die Drehzahl der Druckzylinder unabhängig von der Drehzahl des Gegendruckzylinders gewählt werden kann.

In EP-A-0 970 810 wird ein System zum Reinigen der Rasterwalze und der Kammerrakel beschrieben. Dabei wird ein Leitungssystem, das normalerweise zum Zuführen der Druckfarbe zu der Kammerrakel und zum Ableiten überschüssiger Druckfarbe aus der Kammerrakel dient, dazu benutzt, die Kammerrakel mit einer Reinigungsflüssigkeit zu spülen. Dabei kann auch die Umfangsffäche der Rasterwalze gereinigt werden.

Da sich im Verlauf des Druckvorgangs auch auf der Oberfläche des Gegendruckzylinders Verunreinigungen ansammeln, die die Druckqualität beeintächtigen können, ist es erforderlich, den Druckzylinder von Zeit zu Zeit mit einem flüssigen Lösungsmittel zu waschen. Dies geschieht bisher in relativ arbeitsaufwendiger und zeitraubender Weise von Hand.

Aufgabe der Erfindung ist es, eine Flexodruckmaschine mit einer Waschvorrichtung auszurüsten, die das Waschen des Gegendruckyzlinders erleichtert.

Diese Aufgabe wird erfindungsgemäß gelöst durch einen Waschzylinder, der dazu ausgebildet ist, anstelle des Druckzylinders in eines der Farbwerke eingesetzt zu werden und Reinigungsflüssigkeit auf die Oberfläche des Gegendruckzylinders aufzutragen.

Da somit der Waschzylinder während des Waschvorgangs anstelle des Druckzylinders in einem der Farbwerke angeordnet ist, wird am Umfang des Gegendruckzylinders kaum zusätzlicher Platz für die Unterbringung der Waschvorrichtung benötigt. Hierdurch wird eine kompakte Bauweise der Druckmaschine ermöglicht. Ein weiterer Vorteil besteht darin, daß für die Waschvorrichtung weitgehend auf Komponenten zurückgegriffen werden kann, die ohnehin in der Druckmaschine vorhanden sind. So kann insbesondere der normalerweise für den Druckzylinder vorgesehene Antrieb auch zum Antrieb des Waschzylinders genutzt werden, und auch das Anstellen des Waschzylinders an den Gegendruckzylinder läßt sich mit Hilfe der Mechanismen bewerkstelligen, die sonst zum Anstellen des Druckzylinders dienen. Zur Vorbereitung des Waschvorgangs muß der Druckzylinder eines der Farbwerke gegen den Waschzylinder ausgetauscht werden. Mit Hilfe der an sich für den Druckzylinderwechsel vorgesehenen Vorrichtungen, wie sie beispielsweise in den eingangs genannten Veröffentlichungen beschrieben werden, läßt sich auch dieser Vorgang erheblich vereinfachen oder automatisieren.

Vorteilhafte Ausgestaltungen der Erfindung ergeben sich aus den Unteransprüchen.

Wenn das Farbwerk, das für den Einbau des Waschzylinders vorgesehen ist, eine an sich bekannte Einrichtung zum Spülen der Kammerrakel mit Reinigungsflüssigkeit aufweist, so können diese Kammerrakel und die Rasterwalze auch zum Befeuchten des Waschzylinders mit Reinigungsflüssigkeit genutzt werden, so daß keine zusätzlichen Vorrichtungen zur Zufuhr der Reinigungsflüssigkeit zu dem Waschzylinder benötigt werden. Damit der Waschzylinder mit einer ausreichenden Menge an Reinigungsflüssigkeit versorgt wird, kann es zweckmäßig sein, für den Waschvorgang auch die reguläre, während des Druckprozesses benutzte Rasterwalze gegen eine spezielle Rasterwalze auszutauschen, die eine höhere Flüssigkeits-Übertragungsleistung aufweist.

Die Reinigungsflüssigkeit, die auf die Oberfläche des Gegendruckyzlinders aufgetragen wurde, wird bevorzugt zusammen mit den durch diese Reinigungsflüssigkeit vom Gegendruckzylinder abgelösten Verunreinigungen mit Hilfe einer Rakel entfernt, die an- und abstellbar am Umfang des Gegendruckzylinders, vorzugsweise in der Nähe des unteren Scheitels desselben angeordnet ist. Diese Rakel stellt dann die einzige Komponente der Waschvorrichtung dar, die zusätzlich am Umfang des Gegendruckzylinders angeordnet werden muß.

Die Erfindung ist besonders vorteilhaft bei einer Flexodruckmaschine mit Einzelantrieb, da dann für den Waschzylinder eine andere Umfangsgeschwindigkeit als für den Gegendruckzylinder gewählt werden kann, so daß an der Berührungsstelle eine Wischbewegung stattfindet. Wahlweise kann der Waschzylinder zu diesem Zweck auch gegenläufig zum Gegendruckzylinder angetrieben werden.

Im folgenden wird ein Ausführungsbeispiel der Erfindung anhand der Zeichnung näher erläutert.

Es zeigen:
- Fig. 1: eine schematische Darstellung einer Flexodruckmaschine mit einer erfindungsgemäßen Waschvorrichtung;
- Fig. 2: die Flexodruckmaschine nach Figur 1 während der Umrüstung von Waschbetrieb auf Druckbetrieb; und
- Fig. 3: die Flexodruckmaschine nach der Umrüstung auf Druckbetrieb.

In Figur 1 sind schematisch ein Gegendruckzylinder 10 sowie drei Farbwerke 12, 14, 16 einer Flexodruckmaschine gezeigt. Drei weitere nicht gezeigte Farbwerke sind auf der gegenüberliegenden Seite des Gegendruckzylinders 10 angeordnet.

Jedes der Farbwerke 12, 14, 16 weist eine Welle 18 für einen Druckzylinder 20, eine Welle 22 für eine Rasterwalze 24 sowie eine Kammerrakel 26 auf. Der Druckzylinder 20 und die Rasterwalze 24 sind im gezeigten Beispiel mit Hydrobuchsen 28 lösbar auf der zugehörigen Welle 18 bzw. 22 festgespannt. Die Wellen 18, 22 der einzelnen Farbwerke sowie eine Welle 30 des Gegendruckzylinders 10 sind mit nicht gezeigten Einzelantrieben unabhängig voneinander antreibbar. Weiterhin sind die Wellen 18, 22 und die Kammerrakel 26 mit an sich bekannten und nicht gezeigten An- und Abstellmechanismen derart bewegbar, daß der Druckzylinder 20 gegen den Gegendruckzylinder 10, die Rasterwalze 24 gegen den Druckzylinder 20 und die Kammerrakel 26 gegen die Rasterwalze 24 angestellt werden kann.

Während des Druckbetriebs wird eine in Figur 1 nicht gezeigte Bedruckstoffbahn mit Hilfe von Führungswalzen 32 so über den Gegendruckzylinder 10 geführt, daß sie an allen sechs Farbwerken vorbeiläuft, und sämtliche Farbwerke sind mit ihren Druckzylindern 20 an den Gegendruckzylinder angestellt. Jede Kammerrakel 26 ist mit Druckfarbe gefüllt, die über ein nicht gezeigtes Farbzufuhrsystem zugeführt wird. Die Rasterwalzen 24 weisen an ihrer Oberfläche ein Näpfchenraster auf. Diese Näpfchen werden beim Durchlauf durch die Kammerrakel 26 mit Druckfarbe gefüllt und geben ihre Druckfarbe dann an die drukkenden Teile der auf die Druckzylinder 20 aufgespannten Klischees ab, so daß der Bedruckstoff in jedem Farbwerk mit dem betreffenden Farbauszug bedruckt wird.

Figur 1 zeigt die Druckmaschine im Zustand während eines Waschbetriebes zum Waschen des Gegendruckzylinders 10. In diesem Zustand ist keine Bedruckstoffbahn über den Gegendruckzylinder 10 geführt, und sämtliche Farbwerke 12, 14 mit Ausnahme des Farbwerkes 16 sind vom Gegendruckzylinder abgestellt. Das Farbwerk 16 ist in diesem Zustand zu einer Waschvorrichtung umfunktioniert. Zu diesem Zweck ist der Druckzylinder 20 durch einen Waschzylinder 34 ersetzt worden, der eine Oberflächenschicht 36 aus einem für Flüssigkeit aufnahmefähigen Material wie Filz, Schwamm oder dergleichen aufweist. Auf die Welle 22 ist bei dem Farbwerk 16 anstelle der zum Drucken benutzten Rasterwalze 24 eine spezielle Rasterwalze 38 aufgespannt, die eine größere Flüssigkeitsübertragung als die Rasterwalze 24 ermöglicht. Dies wird beispielsweise durch eine größere Näpfchentiefe erreicht.

Wie in Figur 1 am Beispiel des Farbwerkes 16 gezeigt ist, sind die Kammerrakel 26 sämtlicher Farbwerke über Schläuche 40, 42 und Umschaltventile 44 wechselweise mit Leitungen 46, 48 eines Farb-Zufuhrsystems und mit einem Zufuhrsystem für Reinigungsflüssigkeit verbindbar. Das Zufuhrsystem für Reinigungsflüssigkeit umfaßt eine Pumpe 50 und einen Behälter 52 für die Reinigungsflüssigkeit. Dieses Zufuhrsystem dient bei sämtlichen Farbwerken dazu, die Kammerrakel 26 nach einem Druckvorgang mit Reinigungsflüssigkeit zu spülen und zugleich die Rasterwalze 24 zu reinigen. Während des Waschbetriebs wird dieses System bei dem Farbwerk 16 dazu benutzt, die Oberflächenschicht 36 des Waschzylinders 34 mit Reinigungsflüssigkeit zu tränken. Mit Hilfe der Pumpe 50 wird Reinigungsflüssigkeit, beispielsweise ein Lösungsmittel, aus dem Behälter 52 über den Schlauch 40 in die Kammerrakel 26 gepumpt, und überschüssige Reinigungsflüssigkeit wird über den Schlauch 42 wieder in den Behälter 52 zurückgeleitet. Die Näpfchen auf der Oberfläche der Rasterwalze 38 werden beim Durchlauf durch die Kammerrakel 26 mit Reinigungsflüssigkeit gefüllt und geben die Reinigungsflüssigkeit dann an die Oberflächenschicht 36 des Waschzylinders 34 ab. Von dem Waschzylinder 34 wird die Reinigungsflüssigkeit dann auf die Oberfläche des Gegendruckzylinders 10 übertragen.

Im gezeigten Beispiel werden sowohl der Gegendruckzylinder 10 als auch der Waschzylinder 34 im Uhrzeigersinn angetrieben, so daß ihre Oberflächen sich gegenläufig aneinander vorbei bewegen. Die Oberflächenschicht 36 des Waschzylinders wischt somit über die Oberfläche des Gegendruckzylinders 10, und die an der Oberfläche des Gegendruckzylinders haftenden Schmutzpartikel werden mit Hilfe der Reinigungsflüssigkeit gelöst und zugleich mechanisch abgewischt.

Der Waschzylinder 34 des Farbwerkes 16 liegt in Rotationsrichtung des Gegendruckzylinders 10 unmittelbar vor dem unteren Scheitel dieses Gegendruckzylinders. Im Bereich des unteren Scheitels ist eine Rakel 54 pneumatisch an den Gegendruckzylinder angestellt, so daß die Reinigungsflüssigkeit und die Schmutzpartikel von der Oberfläche des Gegendruckzylinders abgerakelt werden.

Wenn der Waschvorgang beendet ist, werden die Antriebe für den Gegendruckzylinder 10, den Waschzylinder 34 und die Rasterwalze 38 stillgesetzt, und der Waschzylinder 34, die Rasterwalze 38 und die Kammerrakel 26 des Farbwerkes 16 werden voneinander und vom Gegendruckzylinder 10 abgestellt. Anschließend werden die Hydrobuchsen 28 gelöst, und der Waschzylinder 34 und die Rasterwalze 38 werden von den zugehörigen Wellen 18, 22 abgezogen. Dieser Zustand ist in Figur 2 gezeigt.

Zur Vorbereitung des nächsten Druckvorgangs werden dann ein Druckzylinder 20 und eine reguläre Rasterwalze 24 auf die Wellen 18, 22 des Farbwerks 16 aufgespannt, wie in Figur 3 gezeigt ist. Die Rakel 54 wird vom Gegendruckzylinder 10 abgestellt, eine Bedruckstoffbahn 56 wird eingezogen, die Kammerrakel 26 jedes Farbwerkes wird über die Umschaltventile 44 mit den Leitungen 46, 48 des Farb-Zufuhrsystems verbunden, und die Farbwerke werden an den Gegendruckzylinder 10 angestellt, so daß der Druckvorgang beginnen kann. Während des Druckvorgangs werden die Druckzylinder 20 gegensinnig zum Gegendruckzylinder 10 angetrieben, so daß ihre druckenden Oberflächen schlupffrei am Bedruckstoff abrollen.

## Patentansprüche

1. Flexodruckmaschine mit einem Gegendruckzylinder (10) und mindestens einem Farbwerk (12, 14, 16), das einen an den Gegendruckzylinder (10) anstellbaren, auswechselbaren Druckzylinder (20), eine an den Druckzylinder anstellbare Rasterwalze (24; 38) und eine an die Rasterwalze anstellbare Kammerrakel (26) aufweist, **gekennzeichnet durch** einen Waschzylinder (34), der dazu ausgebildet ist, anstelle des Druckzylinders (20) in eines (16) der Farbwerke (12, 14, 16) eingesetzt zu werden und Reinigungsflüssigkeit auf die Oberfläche des Gegendruckzylinders (10) aufzutragen.

2. Flexodruckmaschine nach Anspruch 1, **dadurch gekennzeichnet, daß** zumindest bei dem Farbwerk (16), das für den Einbau des Waschzylinders (34) vorgesehen ist, die Kammerrakel (26) mit einem Zufuhrsystem (50, 52) für Reinigungsflüssigkeit verbindbar ist, so daß die Reinigungsflüssigkeit während des Waschbetriebes über die Kammerrakel und die Rasterwalze (38) auf den Waschzylinder (34) übertragen wird.

3. Flexodruckmaschine nach Anspruch 1 oder 2, **gekennzeichnet durch** eine an den Umfang des Gegendruckzylinders (10) anstellbare Rakel (54) zum Abrakeln der mit Hilfe des Waschzylinders (34) aufgetragenen Reinigungsflüssigkeit.

4. Flexodruckmaschine nach Anspruch 3, **dadurch gekennzeichnet, daß** die Rakel (54) in der Nähe des unteren Scheitels an den Gegendruckzylinder (10) anstellbar ist.

5. Flexodruckmaschine nach einem der Ansprüche 1 bis 4, **dadurch gekennzeichnet, daß** mehrere Farbwerke (12, 14, 16) vorhanden sind und der Waschzylinder (34) in das Farbwerk (16) einzusetzen ist, das in Drehrichtung des Gegendruckzylinders (10) das letzte Farbwerk vor dem unteren Scheitel des Gegendruckzylinders ist.

6. Flexodruckmaschine nach einem der Ansprüche 1 bis 5, **dadurch gekennzeichnet, daß** die Rasterwalze (24) des Farbwerkes (16), in das der Waschzylinder (34) einzusetzen ist, gegen eine Rasterwalze (38) austauschbar ist, die ein höheres Übertragungsvermögen für Flüssigkeit hat.

7. Flexodruckmaschine nach einem der Ansprüche 1 bis 6, **dadurch gekennzeichnet, daß** die Druckzylinder (20) und der Waschzylinder (34) als Hülsen ausgebildet sind, die jeweils lösbar auf einer zugehörigen Welle (18) angeordnet und bei einem Zylinderwechsel axial von dieser Welle abziehbar sind.

8. Flexodruckmaschine nach einem der Ansprüche 1 bis 7, **dadurch gekennzeichnet, daß** für den Antrieb des Druckzylinders (20) und des Waschzylinders (34) ein Einzelantrieb ohne mechanische Kopplung zum Antrieb des Gegendruckzylinders (10) vorgesehen ist.

## Revendications

1. Machine à imprimer flexographique avec un contre-cylindre d'impression (10) et au moins un encreur (12, 14, 16) qui comporte un cylindre d'impression (20) échangeable, ajustable sur le contre-cylindre d'impression (10), un rouleau tramé (24 ; 38) ajustable sur le cylindre d'impression et une racle à chambre (26) ajustable sur le rouleau tramé, **caractérisée par** un cylindre de lavage (34) qui est conçu pour être utilisé à la place du cylindre d'impression (20) dans l'un (16) des encreurs (12, 14, 16) et pour appliquer un liquide de nettoyage sur la surface du contre-cylindre d'impression (10).

2. Machine à imprimer flexographique selon la revendication 1, **caractérisée en ce qu'**au moins pour l'encreur (16), qui est prévu pour le montage du cylindre de lavage (34), la racle à chambre (26) peut être reliée à un système d'amenée (50, 52) du liquide de nettoyage, ce qui fait que le liquide de nettoyage est transféré au cylindre de lavage (34), par la racle à chambre et le rouleau tramé (38), pendant le lavage.

3. Machine à imprimer flexographique selon la revendication 1 ou 2, **caractérisée par** une racle (54), ajustable sur le pourtour du contre-cylindre d'impression (10) pour enlever par raclage le liquide de nettoyage appliqué à l'aide du cylindre de lavage (34).

4. Machine à imprimer flexographique selon la revendication 3, **caractérisée en ce que** la racle (54) est ajustable sur le contre-cylindre d'impression (10), à proximité du sommet inférieur.

5. Machine à imprimer flexographique selon l'une des revendications 1 à 4, **caractérisée en ce que** sont prévus plusieurs encreurs (12, 14, 16) et le cylindre de lavage doit être inséré dans l'encreur (16) qui est le dernier encreur, dans le sens de rotation du contre-cylindre d'impression (10), avant le sommet inférieur du contre-cylindre d'impression.

6. Machine à imprimer flexographique selon l'une des revendications 1 à 5, **caractérisée en ce que** le rouleau tramé (24) de l'encreur (16), dans lequel doit être inséré le cylindre de lavage (34), peut être échangé contre un rouleau tramé (38) qui présente un plus grand pouvoir de transfert du liquide.

7. Machine à imprimer flexographique selon l'une des revendications 1 à 6, **caractérisée en ce que** le cylindre d'impression (20) et le cylindre de lavage (34) sont réalisés sous la forme de manchons qui sont disposés chacun de manière amovible sur un arbre (18) correspondant et qui peuvent être retirés axialement de cet arbre, lors d'un changement de cylindre.

8. Machine à imprimer flexographique selon l'une des revendications 1 à 7, **caractérisée en ce que** pour l'entraînement du cylindre d'impression (20) et du cylindre de lavage (34), il est prévu un entraînement individuel sans couplage mécanique pour l'entraînement du contre-cylindre d'impression (10).

## Claims

1. A flexographic printing press with a back-pressure cylinder (10) and at least one inking unit (12, 14, 16), which has an exchangeable printing cylinder (20), which can be placed against the back-pressure cylinder (10), an engraved ink transfer cylinder (24; 38), which can be placed against the printing cylinder, and a chamber doctor blade (26), which can be placed against engraved ink transfer cylinder, **characterised by** a washing cylinder (34) that is constructed to be inserted in the inking unit (12, 14, 16) instead of the printing cylinder (20) and to apply cleaning liquid to the surface of the back-pressure cylinder (10).

2. The flexographic printing press of claim 1, **characterised in that** the chamber doctor blade (26) of at least one inking unit (16), which is provided for the installation of the washing cylinder (34), can be connected with a system (50, 52) for supplying cleaning liquid, so that, during the washing operation, the cleaning liquid is transferred over the chamber doctor blade and the engraved ink transfer cylinder (38) to the washing cylinder (34).

3. The flexographic printing press of claim 1 or 2, **characterised by** a doctor blade (54), which can be placed against the periphery of the back-pressure cylinder (10) for removing the cleaning liquid applied with the help of the washing cylinder (34).

4. The flexographic printing press of claim 3, **characterised in that** the doctor blade (54) can be placed against the back-pressure cylinder (10) in the vicinity of the lower apex.

5. The flexographic printing press of one of the claims 1 to 4, **characterised in that** several inking units (12, 14, 16) are present and the washing cylinder (34) is to be inserted into the inking unit (16), which, in the direction of rotation of the back-pressure cylinder (10), is the last inking unit before the lower apex of the back-pressure cylinder.

6. The flexographic printing press of one of the claims 1 to 5. **characterised in that** the engraved ink transfer cylinder (24) of the inking unit (16), into which the washing cylinder (34) is to be inserted, can be exchanged for an engraved ink transfer cylinder (38), which has a higher capability for transferring liquid.

7. The flexographic printing press of one of the claims 1 to 6, **characterised in that** the printing cylinder (20) and the washing cylinder (34) are constructed as sleeves, each of which is disposed removably on an associated shaft (18) and, when a cylinder is exchanged, can be pulled off axially from this shaft.

8. The flexographic printing press of one of the claims 1 to 7, **characterised in that** an individual driving mechanism without any mechanically coupling to the driving mechanism of the back-pressure cylinder (10) is provided for driving the printing cylinder (20) and the washing cylinder (34).
